# EUROPÄISCHE PATENTSCHRIFT

(11) **EP 1 391 170 B1**
(45) Veröffentlichungstag und Bekanntmachung des Hinweises auf die Patenterteilung: **25.07.2007**
(21) Anmeldenummer: 03016096.4
(22) Anmeldetag: 16.07.2003
(51) Int. Cl.: A47C 23/06

(54) **Vorrichtung aus Kunststoff zur Aufnahme von Federleisten**
Plastic device for accomodating slats
Dispositif en plastique pour réceptacles de lattes

(30) Priorität: 22.08.2002 DE 20212883 U
(43) Veröffentlichungstag der Anmeldung: 25.02.2004
(73) Patentinhaber: Recticel Schlafkomfort GmbH, 59439 Holzwickede (DE)
(72) Erfinder: Lindemann, Thomas, 58638 Iserlohn (DE)
(74) Vertreter: Meinke, Dabringhaus und Partner GbR

(56) Entgegenhaltungen:
- EP-A- 0 733 326
- CH-A- 608 361
- DE-A- 3 700 022
- DE-A- 3 932 340
- DE-U- 29 822 020
- FR-A- 2 549 912

## Beschreibung

Die Erfindung betrifft eine Vorrichtung aus Kunststoff zur Aufnahme von Federleisten in Lattenrosten für Sitz- und Liegemöbel.

Solche Aufnahmevorrichtungen sind in vielfacher Ausgestaltung bekannt. So werden in einem Lattenrost der Anmelderin Lagerböcke aus Kunststoff verwendet, bei denen die Aufnahmekappen für die Federleisten mittels kurzer runder Rastzapfen in korrespondierenden Rastausnehmungen befestigt werden.

Derartige Aufnahmen, ob für Einzelfederleisten, Doppelfederleisten oder auch Dreifachfederleisten, wobei zwischen ortsfestem Teil am Bettrahmen und der der Aufnahme der Federleiste dienenden Tasche oder Hülse auch ein Federelement vorgesehen sein kann, zeigt die DE-37 00 022-C2, die DE-39 32 340-A1, das DE-298 22 020-U1 oder die FR-25 49 912-A1

Ausgehend von derartigen Ausgestaltungen ist es Aufgabe der Erfindung, eine Aufnahmevorrichtung zu schaffen, die einfach und kostengünstig herzustellen ist und gleichzeitig eine Auswechselbarkeit der Aufnahmevorrichtungen bei gleichzeitigem sicheren Halt im Betriebszustand ermöglicht.

Um dies zu erreichen, besteht die erfindungsgemäße Vorrichtung aus mindestens einem Endpunktlager für mindestens eine Federleiste, wobei jedes Endpunktlager eine Aufnahmekappe für eine Federleiste und einen flächigen Befestigungsansatz mit einer Rastausnehmung aufweist, sowie aus einer an einem Tragrahmen befestigbaren Halterung, die wenigstens eine flächige Aufnahme für den jeweiligen Befestigungsansatz sowie eine federnde Zunge mit einem Rasthaken zum Eingriff in die Rastausnehmung aufweist.

Durch diesen erfindungsgemäßen Aufbau können die Endpunktlager einfach mit ihrer Aufnahmekappe auf die Federleisten aufgesteckt und mit dem flächigen Befestigungsansatz in die am Tragrahmen befestigte Halterung eingesteckt werden. Der flächige Befestigungsansatz in Verbindung mit der flächigen Aufnahme sorgen für eine gute Stabilität im montierten Zustand in Verbindung mit einfacher Montage durch die Clipshalterung, die durch die gefederten Rasthaken in Verbindung mit der passenden Rastausnehmung entsteht. Im Falle, daß ein einzelnes Endpunktlager ersetzt werden muß, läßt sich die Befestigung in der Halterung einfach lösen.

Weitere Ausgestaltungen der Erfindung ergeben sich aus den Unteransprüchen. Dabei ist vorgesehen, daß im montierten Zustand die flächige Aufnahme mit dem Tragrahmen eine Tasche bildet. Durch diese Ausgestaltung der Halterung wird deren Herstellung wesentlich vereinfacht, da die Aufnahme nicht in Form einer Tasche voll im Kunststoff ausgebildet sein muß, sondern in Form einer flächigen Ausnehmung ausgestaltet sein kann, die dann erst mit einer Oberfläche des Tragrahmens nach der Montage die passende Einstecktasche für den Befestigungsansatz bildet.

In einer Ausgestaltung der Vorrichtung ist die Zunge einstückig an der Halterung angeformt. Außerdem kann es vorteilhaft sein, daß die Zunge mittig eine Ausnehmung zur Optimierung des Federverhaltens aufweist, was eine weitere Ausgestaltung der erfindungsgemäßen Vorrichtung darstellt. Durch diese besondere Art der Herstellung der Zunge läßt sich die Herstellung der Halterung erheblich vereinfachen und dabei gleichzeitig eine bestmögliche Funktion erreichen.

In einer weiteren Ausgstaltung der Erfindung ist vorgesehen, daß ein Endpunktlager, wie an sich bekannt, wenigstens ein Federelement zwischen der Aufnahmekappe und dem Befestigungsansatz aufweist. Ein solches Federelement verbessert den Liegekomfort eines entsprechend ausgestalteten Sitz- oder Liegemöbels. Dabei kann es sinnvoll sein, nur Teile der Gesamtfläche des mit Federleisten bestückten Möbels mit den entsprechenden Federelementen auszustatten.

Vorteilhaft kann sein, daß wenigstens zwei Endpunktlager über Stege zu einer Funktionseinheit miteinander verbunden sind, wie dies eine besondere Ausgestaltung der Erfindung vorsieht. Diese Art des Aufbaus erleichtert die Montage der entsprechenden Möbel, da gleich mehrere Federleisten auf einmal eingesetzt werden können. Außerdem läßt sich durch eine entsprechende Ausgestaltung der Stege das Federverhalten des Lattenrostes in diesem Bereich beeinflussen.

Zweckmäßig kann es alternativ sein, wenn die Aufnahmekappen rückseitig offen oder geschlossen ausgebildet sind. Die unterschiedlichen Ausgestaltungen der Aufnahmekappen sind je nach Aufbau des Lattenrostes nötig, um hier ein möglichst breites Anwendungsspektrum abdecken zu können. Durch den getrennten Aufbau von Halterung und Aufnahmekappen lassen sich diese einzeln und unabhängig von der Halterung auf die jeweiligen Federleisten anpassen, was insbesondere den Vorteil bietet, daß die Aufnahmevorrichtungen nicht immer komplett in einer Vielzahl von Ausgestaltungen hergestellt bzw. vorrätig gehalten werden müssen.

Weitere Merkmale, Einzelheiten und Vorteile der Erfindung ergeben sich aufgrund der nachfolgenden Beschreibung sowie anhand der Zeichnungen. Diese zeigt in
- Fig. 1: eine dreidimensionale Ansicht eines Endpunktlagers,
- Fig. 2: eine dreidimensionale Ansicht einer Halterung,
- Fig. 3: eine dreidimensionale Ansicht der Vorderseite der erfindungsgemäßen Vorrichtung,
- Fig. 4: eine dreidimensionale Ansicht der Rückseite der Vorrichtung,
- Fig. 5: eine dreidimensionale Ansicht der Vorrichtung in einer Ausführungsform mit zwei Aufnahmen,
- Fig. 6: eine dreidimensionale Ansicht der Vorrichtung im montierten Zustand,
- Fig. 7: eine Vorderansicht der Ausführung der Vorrichtung mit Federelementen,
- Fig. 8: eine dreidimensionale Ansicht der Vorderseite der Erfindung mit Federelementen sowie in
- Fig. 9: eine dreidimensionale Ansicht der Rückseite der Vorrichtung mit Federelementen.

Die allgemein mit 1 bezeichnete erfindungsgemäße Vorrichtung besteht aus einem Endpunktlager 2 und einer Halterung 3, wie sie in den Figuren 1 bis 3 dargestellt sind.

Dabei weist das Endpunktlager 2, wie in Fig. 1 dargestellt, eine Aufnahmekappe 4 auf, in die vorderseitig eine nicht dargestellte Federleiste eingeschoben wird. Daran angeformt ist ein nach unten weisender flächiger Befestigungsansatz 5 mit einer Rastausnehmung 6. Vorderseitig weist der Befestigungsansatz 5 eine großflächige Taschenausnehmung 7 auf.

Die Halterung 3 besitzt, wie in Fig. 2 dargestellt, drei flächige Aufnahmen 8 zur Aufnahme des Befestigungsansatzes 5 des Endpunktlagers 2. In jeder Tasche 8 befindet sich eine Zunge 9, die einstückig an der Halterung 3 angeformt ist und mittig eine Ausnehmung 11 aufweist. Das obere Ende der Zunge 9 mündet in einen Rasthaken 10, der in die flächige Aufnahme 8 hineinragt. Der untere Teil der Halterung 3 weist zwei Montagezapfen 12 auf, mit denen die Halterung 3 an einem Tragrahmen 13 befestigbar ist, wie in Fig. 6 gezeigt.

Die flächigen Befestigungsansätze 5 passen in die Aufnahmen 8 der Halterungen 3, wie in den Fig. 3 und 4 dargestellt. Dabei greifen die jeweiligen Rasthaken 10 der Halterung 3 in die korrespondierenden Rastausnehmungen 6 eines Endpunktlagers 2 ein. Die Aufnahmekappen 4 liegen dann bündig auf der oberen Kante der Halterung 3 auf.

Bei der in Fig. 5 dargestellten Ausführungsform zur Aufnahme von zwei Federleisten weist die Halterung 3 zwei flächige Aufnahmen 8 auf, die in zwei Endpunktlager 2 eingeschoben werden. Die Halterung 3 wird mit den Befestigungszapfen 12 an einem Tragrahmen 13 befestigt, wodurch die flächigen Aufnahmen 8 jeder Halterung 3 mit der inneren Oberfläche eines Tragrahmens 13 eine Einstecktasche bilden. In diese werden dann die Endpunktlager 2 mit ihrem Befestigungsansatz 5 eingeschoben, so daß im montierten Zustand die Aufnahmekappen 4 auf der Oberkante des Tragrahmens 13 aufliegen können.

Eine abgewandelte Ausführungsform der Erfindung sieht vor, daß die Endpunktlager durch Stege 14 im Bereich der Aufnahmekappen 4 miteinander verbunden sind, wie dies in den Fig. 7 bis 9 dargestellt ist. Hier befinden sich zwischen der Aufnahmekappe 4 und dem Befestigungsansatz 5 Kunststofffederelemente 15. Diese sind miteinander durch Querfederelemente 16 verbunden, so daß eine Funktionseinheit zur Aufnahme von drei Federleisten entsteht. Die Federelemente 15 liegen, wie in Fig. 8 dargestellt, auf Auflageflächen 17 auf, die an der Oberkante der Halterung 3 angeformt sind. Die Befestigungsansätze 5 am unteren Ende des Federelementes 15 weisen wiederum eine Rastausnehmung 6 auf, in die der korrespondierende Rastzapfen 10 der Halterung 3 eingreift. Mit Hilfe der Befestigungszapfen 12 wird die Halterung an einem Tragrahmen 13 befestigt.

Natürlich ist die Erfindung nicht auf das beschriebene Ausführungsbeispiel beschränkt, sondern in vielfältiger Hinsicht veränderbar, ohne den Grundgedanken zu verlassen. So sind Halterungen mit mehr als drei Aufnahmen möglich. Auβerdem ist die Gestaltung der Aufnahmekappen und Federelemente den jeweiligen Bedürfnissen anpaßbar. Unterschiedliche Materialkombinationen außer Kunststoff sind denkbar, wenn dies den jeweiligen Anforderungen entspricht.

## Patentansprüche

1. Vorrichtung aus Kunststoff zur Aufnahme von Federleisten in Lattenrosten für Sitz- und Liegemöbel,
bestehend aus mindestens einem Endpunktlager (2) für mindestens eine Federleiste, wobei jedes Endpunktlager (2) eine Aufnahmekappe (4) für eine Federleiste und einen flächigen Befestigungsansatz (5) mit einer Rastausnehmung (6) aufweist,sowie aus einer an einem Tragrahmen (13) befestigbaren Halterung (3), die wenigstens eine flächige Aufnahme (8) für den jeweiligen Befestigungsansatz (5) aufweist , **dadurch gekennzeichnet, daß** die Halterung (3) eine federnde Zunge (9) mit einem Rasthaken (10) zum Eingriff in die Rastausnehmung (6) aufweist.

2. Vorrichtung nach Anspruch 1,
**dadurch gekennzeichnet,**
**daß** im montierten Zustand die flächige Aufnahme (8) mit dem Tragrahmen (13) eine Tasche bildet.

3. Vorrichtung nach Anspruch 1 oder 2,
**dadurch gekennzeichnet,**
**daß** die Zunge (9) einstückig an der Halterung (3) angeformt ist.

4. Vorrichtung nach einem der vorangehenden Ansprüche,
**dadurch gekennzeichnet,**
**daß** die Zunge (9) mittig eine Ausnehmung (11) zur Optimierung des Federverhaltens aufweist.

5. Vorrichtung nach einem der vorangehenden Ansprüche,
**dadurch gekennzeichnet,**
**daß** ein Endpunktlager (2), wie an sich bekannt, wenigstens ein Federelement (15) zwischen der Aufnahmekappe (4) und dem Befestigungsansatz (5) aufweist.

6. Vorrichtung nach einem der vorangehenden Ansprüche,
**dadurch gekennzeichnet,**
**daß** wenigstens zwei Endpunktlager (2) über Stege (14) zu einer Funktionseinheit miteinander verbunden sind.

7. Vorrichtung nach einem der vorangehenden Ansprüche,
**dadurch gekennzeichnet,**
**daß** die Aufnahmekappen (4) rückseitig offen oder geschlossen ausgebildet sind.

## Claims

1. A device of plastic material for receiving spring bars in slatted frames for furniture for sitting and lying on, comprising at least one end point mounting (2) for at least one spring bar, wherein each end point mounting (2) has a receiving cap (4) for a spring bar and a flat fixing projection (5) having a latching opening (6), as well as a holder (3) which can be fixed to a support frame (13) and which has at least one flat receiving means (8) for the respective fixing projection (5), **characterised in that** the holder (3) has a resilient tongue (9) having a latching hook (10) for engagement into the latching opening (6).

2. A device according to claim 1 **characterised in that** in the mounted condition the flat receiving means (8) forms a pocket with the support frame (13).

3. A device according to claim 1 or claim 2 **characterised in that** the tongue (9) is formed integrally on the holder (3).

4. A device according to one of the preceding claims **characterised in that** the tongue (9) centrally has an opening (11) for optimising the spring characteristic.

5. A device according to one of the preceding claims **characterised in that** an end point mounting (2) as known per se has at least one spring element (15) between the receiving cap (4) and the fixing projection (5).

6. A device according to one of the preceding claims **characterised in that** at least two end point mountings (2) are connected together by way of limbs (14) to afford a functional unit.

7. A device according to one of the preceding claims **characterised in that** the receiving caps (4) are open or closed at the rear side.

## Revendications

1. Dispositif en plastique destiné à recevoir des lattes élastiques dans des sommiers à lattes pour meubles d'assise et de couchage,
constitué d'au moins un support terminal (2) pour au moins une latte élastique, chaque support terminal (2) présentant un réceptacle (4) pour une latte élastique et une saillie plane de fixation (5) munie d'une cavité d'encliquetage (6), ainsi que d'une attache (3), pouvant être fixée à un cadre porteur (13), qui présente au moins un logement plan (8) pour la saillie de fixation (5) respective, **caractérisé en ce que** l'attache (3) présente une languette élastique (9) munie d'un crochet de blocage (10) propre à s'engager dans la cavité d'encliquetage (6).

2. Dispositif selon la revendication 1,
**caractérisé en ce que**
à l'état monté le logement plan (8) forme une poche avec le cadre porteur (13).

3. Dispositif selon la revendication 1 ou 2,
**caractérisé en ce que**
la languette (9) est formée d'un seul tenant avec l'attache (3).

4. Dispositif selon l'une quelconque des revendications précédentes,
**caractérisé en ce que**
la languette (9) présente au milieu un évidement (11) permettant d'optimiser le comportement élastique.

5. Dispositif selon l'une des revendications précédentes,
**caractérisé en ce que**
un support terminal (2), comme connu en soi, présente au moins un élément élastique (15) entre le réceptacle (4) et la saillie de fixation (5).

6. Dispositif selon l'une des revendications précédentes,
**caractérisé en ce que**
au moins deux supports terminaux (2) sont reliés l'un à l'autre par le biais de nervures (14) en une unité fonctionnelle.

7. Dispositif selon l'une des revendications précédentes,
**caractérisé en ce que**
les réceptacles (4) sont conçus ouverts ou fermés à l'arrière.
